# EUROPÄISCHE PATENTSCHRIFT

(11) **EP 0 468 226 B1**
(45) Veröffentlichungstag und Bekanntmachung des Hinweises auf die Patenterteilung: **31.08.1994**
(21) Anmeldenummer: 91110747.2
(22) Anmeldetag: 28.06.1991
(51) Int. Cl.: B01F 7/18, D01G 7/00

(54) **Aufschliessvorrichtung für einen Mischer od. dgl.**
Disintegrating device for a mixer or similar
Dispositif de désintégration pour un mélangeur ou similaire

(30) Priorität: 21.07.1990 DE 4023301
(43) Veröffentlichungstag der Anmeldung: 29.01.1992
(73) Patentinhaber: Gebr. Lödige Maschinenbau Gesellschaft mbH, D-33102 Paderborn (DE)
(72) Erfinder: Wagener-Bornefeld, Wolfgang Alexander, Dipl.-Ing., W-4790 Paderborn (DE); Tewes, Johannes, W-3530 Warburg 2, Bonenburg (DE)
(74) Vertreter: Türk, Gille, Hrabal, Leifert

(56) Entgegenhaltungen:
- EP-A- 0 135 219
- DE-A- 3 543 293
- FR-A- 1 134 428
- GB-A- 841 743
- GB-A- 2 048 701
- US-A- 1 475 638
- US-A- 2 033 413
- US-A- 2 581 918
- US-A- 2 851 256

## Beschreibung

Die Erfindung betrifft eine Aufschließvorrichtung für Mischer oder vergleichbare Maschinen, welche einen im Behälter des Mischers befestigten Stator und einen gegenüber dem Stator bewegbaren Rotor aufweist, wobei an einer durch die Wand des Behälters ragenden, mit einem Antrieb verbundenen oder verbindbaren, drehbar gelagerten Welle des Rotors Aufschließwerkzeuge vorgesehen sind, welche mit am Stator befestigten weiteren Werkzeugen im Betrieb zusammenwirken.

Eine vorbekannte Vorrichtung dieser Art weist am Rotor eine Scheibe auf, an der Stifte vorgesehen sind, die mit den Rotor umgebenden Teilen des Stators beim Umlauf der Scheibe zusammenwirken. Diese Vorrichtung hat sich zwar in der Praxis bewährt, ist jedoch für einige Mischgüter nicht ausreichend, weil insbesondere bei harten Mischgütern die Aufschließwirkung gelegentlich nicht ausreicht. Beim Aufschließen von Fasermaterial können sich im Mischgut sogar sogenannte Nester bilden, in denen das Mischgut überhaupt nicht oder zumindest unzureichend aufgeschlossen wird, und zwar selbst nach längeren Behandlungszeiten.

Der Erfindung liegt die Aufgabe zugrunde, eine verbesserte Aufschließvorrichtung für den Einsatz in Mischern zu schaffen, die einfach und preiswert herzustellen und in ihrer Arbeitsweise äußerst wirksam ist, so daß innerhalb kürzester Betriebszeiten Mischgüter aller Art gut und gleichmäßig aufgeschlossen werden können.

Diese Aufgabe wird erfindungsgemäß mit einer Aufschließvorrichtung gelöst, welche die Merkmale des Patentanspruches 1 aufweist.

Vorteilhafte Ausgestaltungen der Erfindung sind Gegenstand der Unteransprüche.

Die erfindungsgemäße Aufschließvorrichtung weist sowohl am Stator als auch am Rotor etwa radial verlaufende messerförmige Werkzeuge auf, die im Betrieb scherenartig, aber kontaktlos zusammenwirken, so daß auch harte, faserige und schwierig zu handhabende Materialien gut und intensiv aufgeschlossen werden können. Selbst bei der Verarbeitung von kurzen faserigen Mischgütern wird die Gefahr der Nesterbildung vermieden.

Die miteinander zusammenwirkenden Teile des Stators und des Rotors sind einfach und preiswert herzustellen, da sie vorzugsweise jeweils platten- bzw. scheibenförmig ausgebildet sind und somit keine komplizierten Formen aufweisen. Die einzelnen Platten oder Scheiben der Vorrichtung lassen sich problemlos übereinander montieren, so daß auch eine mehrstufige oder mehrlagige Aufschließvorrichtung mit einfachen Mitteln und somit preiswert nach dem Baukastenprinzip hergestellt werden kann. Die messerartigen Werkzeuge von Stator und Rotor können, falls insbesonders harte Mischgüter zu verarbeiten sind, ohne Schwierigkeiten zusätzlich aufgepanzert sein.

Die Scherspalte zwischen den Werkzeugen von Rotor und Stator lassen sich bei der erfindungsgemäßen Aufschließvorrichtung den aufzuschließenden Produkten anpassen, einfach dadurch, daß man zwischen die einzelnen Lagen von Stator und Rotor unterschiedlich dicke Distanzelement bzw. Distanzhalter einlegt, die sich außerhalb der Bereiche der miteinander zusammenwirkenden Aufschließ- oder Scherwerkzeuge befinden.

Die Messer bzw. messerförmigen Werkzeuge des Stators können als spitz auslaufende konische Körper ausgebildet sein. Insbesondere für das Aufschließen von Fasermaterial sind konische Messer bzw. Werkzeuge vorteilhaft, weil solche Werkzeuge Nester bzw. eine sogenannte Reiskornbildung vermeiden.

Die erfindungsgemäße Aufschließvorrichtung ist sozusagen ein Schersegmente aufweisender Dispergator.

In der Zeichnung ist ein Ausführungsbeispiel der erfindungsgemäßen Aufschließvorrichtung dargestellt, und zwar zeigt
- Fig. 1: eine schaubildliche Ansicht der Aufschließvorrichtung von oben,
- Fig. 2: eine ähnliche Ansicht der Aufschließvorrichtung wie in Fig. 1, wobei jedoch die Werkzeuge des Rotors weggelassen sind, und
- Fig. 3: eine Einzelheit des Stators in schaubildlicher Ansicht.

Die in der Zeichnung dargestellte Aufschließvorrichtung 1 weist einen Stator 2 und einen in diesem angeordneten und gegenüber demselben drehbaren Rotor 3 auf. Der Stator 2 ist auf einem Fuß 4 angeordnet, der an der Innenseite der Wand eines nicht näher dargestellten Mischbehälters zu befestigen ist.

Der Stator 2 besteht aus einer Anzahl von übereinander angeordneten plattenförmigen Scheiben 5, und zwar beim dargestellten Ausführungsbeispiel aus insgesamt vier Scheiben, zwischen denen jeweils Distanzringe 6 angeordnet sind. Dieses Paket aus Scheiben 5 und Distanzringen 6 ist mittels im Randbereich durch dieselben hindurchgesteckten Bolzen zusammengehalten, auf deren äußere Enden Kopfmuttern 7 aufgeschraubt sind. Die Bolzen selbst sind in der Zeichnung nicht erkennbar, da sie von den Scheiben 5, den Distanzringen 6 und den Kopfmuttern 7 verdeckt sind.

Die einzelnen Scheiben 5 haben einen äußeren ringförmigen Körper 8, von dem radial nach innen eine Anzahl von im Grundriß hier etwa rechteckigen Zungen 9 ausgeht, die zum Zentrum der betreffenden Scheiben weisen, jedoch im Abstand von diesem Zentrum enden, so daß sich im mittleren Bereich jeder Scheibe 5 ein freier Raum 10 befindet.

Im Zentrum des Stators 2 befindet sich eine koaxial zu diesem angordnete Welle 11, welche Teil des Rotors 3 bildet und die Wand des nicht dargestellten Mischbehälters durchsetzt. Auf der Außenseite des Mischbehälters ist die Welle in hier nicht dargestellter, jedoch an sich bekannter Weise drehbar gelagert und mit einem ebenfalls nicht dargestellten Antrieb verbunden.

Auf der Welle 11 sind - hier sternförmig ausgebildete - Zerkleinerer 12 drehfest angeordnet, die mit zur Welle etwa tangential verlaufenden radialen Armen 13 zwischen die Zungen 9 von jeweils zwei unmittelbar übereinander angeordneten Scheiben 5 ragen, so daß die Zerkleinerer 12 in Höhe der Distanzringe 6 des Stators angeordnet sind. Da beim dargestellten Ausführungsbeispiel der Stator 2 vier Scheiben 5 und somit drei Distanzringe 6 aufweist, sind an der Welle 11 des Rotors 3 ebenfalls drei Zerkleinerer 12 befestigt. Diese Zerkleinerer 12 sind mittels nicht dargestellter Distanzscheiben im notwendigen axialen Abstand voneinander gehalten. Eine auf das äußere Ende der Welle 11 aufgeschraubte Kopfmutter 14 hält die Teile des Rotors 3 zusammen. Die Anzahl der Scheiben 5 und Zerkleinerer 12 ist jedoch variabel, weil die Aufschließvorrichtung 1 nach dem Baukastenprinzip aufbaubar und ausbaubar ist.

Es ist erkennbar, daß hier sowohl der Stator 2 als auch der Rotor 3 weitgehend aus plattenförmig ausgebildeten bzw. ebenen Teilen aufgebaut ist, die aus Metallplatten ausgestanzt werden können. Die Arme 13 der sternförmigen Zerkleinerer 12 des Rotors 3 wirken mit den radial nach innen vorstehenden Zungen 9 der Scheiben 5 des Stators 2 scherenförmig zusammen, wenn der Rotor 3 angetrieben wird.

Da der Rotor 3 mit hoher Geschwindigkeit angetrieben werden kann, wird das zur Aufschließvorrichtung 1 gelangende Material bzw. Mischgut in den Bereich der als Aufschließwerkzeuge zusammenwirkenden Zungen 9 und Arme 13 geworfen und dann von den Werkzeugen der Aufschließvorrichtung 1 schnell, intensiv und gleichmäßig aufgeschlossen.

Obwohl beim dargestellten Ausführungsbeispiel der Aufschließvorrichtung 1 die nach innen ragenden Zungen 9 der übereinander angeordneten Scheiben 5 des Stators 2 und die etwa radial nach außen verlaufenden Arme 13 der sternförmigen Zerkleinerer 12 des Rotors 3 paktisch senkrecht übereinander angeordnet sind, können die Zungen 9 des Stators 2 und/oder die Arme 13 des Rotors 3 in den verschiedenen Ebenen der Aufschließvorrichtung 1 auch gegeneinander versetzt angeordnet werden, wenn dies für bestimmte Aufschließprobleme vorteilhaft sein sollte.

Beim dargestellten Ausführungsbeispiel sind die Scheiben 5 des Stators 2 aus Stahlblech ausgeschnitten bzw. ausgestanzt, so daß der ringförmige Körper 8 und die daran angeordneten, nach innen weisenden Zungen 9 einstückig ausgebildet sind und in einer Ebene liegen. Auch die sternförmigen Zerkleinerer 12 des Rotors 3 sind aus Stahlblech ausgeschnitten bzw. ausgestanzt, so daß deren radial bzw. in diesem Fall etwa tangential zur Welle 11 verlaufende Arme 13 in einer Ebene angeordnet sind. Sowohl die Scheiben 5 als auch die sternförmigen Zerkleinerer 12 können dabei aus gleichem Material, nämlich Stahlblech, gebildet sein und können auch gleich Dicke aufweisen.

Die Distanzringe 6 des Stators 2 und die in der Zeichnung nicht erkennbaren Distanzscheiben des Rotors 3 können ebenfalls aus Stahlblech, aber auch aus anderem Material bestehen. Es können je nach der gewünschten Weite der einzelnen Scherspalte Distanzringe und Distanzscheiben unterschiedlicher Dicke eingebaut werden, jedoch ist deren Dicke in jedem Falle wenigstens etwas größer als die Dicke der Scheiben 5 und der sternförmigen Zerkleinerer 12, damit der Rotor 3 so gegenüber dem Stator 2 eingerichtet werden kann, daß seine Arme 13 beim Umlauf nicht mit den Zungen 9 in Kontakt treten bzw. die Zungen nicht berühren können. Die die Werkzeuge der Aufschließvorrichtung 1 bildenden Zungen 9 und Arme 13 wirken zwar scherenartig miteinander zusammen, jedoch ist das Zusammenwirken kontaktlos, so daß die Drehbewegungen des vorzugsweise hochtourig angetriebenen Rotors 3 durch Kontakt mit dem Stator 2 nicht gehemmt werden können. Dadurch ist ein gleichförmiges und im Endergebnis auch schonendes Aufschließen der Mischgüter oder sonstigen Materialien gewährleistet.

Andererseits wird auch wirksam vermieden, daß die Teile des Rotors 3 und des Stators 2 sich gegenseitig abreiben und damit verschleißen können. Daher gelangt auch kein Abrieb von den gegeneinander bewegten Teilen der Aufschließvorrichtung 1 in das behandelte Material, was höchst unerwünscht wäre. Da die Distanzringe 6 des Stators 2 und die Distanzscheiben oder Distanzbuchsen des Rotors 3 auswechselbar sind, lassen sich auf die jeweiligen Mischgüter abgestimmte Scherspalte beliebiger Weite leicht einstellen. Für ein eventuell erwünschtes Umrüsten oder Nachrüsten beim Betreiber braucht man lediglich die Kopfmuttern 7 des Stators 2 und die Kopfmutter 14 der Welle 11 des Rotors 3 zu lösen.

In der Zeichnung sind als Distanzelemente zwischen den Scheiben 5 des Stators 2 ununterbrochene Distanzringe 6 gezeigt. Dadurch ergeben sich innerhalb des Stators nach außen geschlossene Scherebenen. Anstelle ununterbrochener umlaufender Distanzringe können als Distanzelemente auch einzelne Ringsegmente oder auch einzelne Distanzbuchsen eingebaut werden, wodurch man im Stator teilweise offene bzw. ganz offene Scherebene erhält.

Die Distanzelemte oder Distanzhalter wie Distanzringe, Distanzringsegmente oder Distanzbuchsen können separate Bauteile sein, wie die Distanzringe 6, jedoch ist es auch möglich, diese Distanzelemente jeweils mit den Scheiben 5 des Stators 2, die sie auseinanderhalten sollen, einstückig zu verbinden. Im letztgenannten Falle lassen sich die einzelnen Scheiben 5 des Stators 2 mit den betreffenden Distanzelementen einstückig fertigen, wobei es möglich ist, jede Scheibe auf einer Seite mit entsprechenden Distanzelementen zu versehen oder jeweils jede zweite Scheibe auf beiden Seiten mit Distanzelementen ausstatten, während dann die übrigen Scheiben flache Stanzkörper wie die in der Zeichnung gezeigten Scheiben 5 sein können.

Die Distanzringe 6 oder entsprechende Ringsegmente können an der Innenseite glatt, rauh, gewellt oder gezahnt sein. Im Falle der aufgerauhten, gewellt oder gezahnten Ausbildung der Innenseite der Distanzelemente tragen die ringförmigen oder teilringförmigen Distanzelemente zum Aufschließvorgang zumindest begrenzt bei.

Die Scherelemente der Scheiben 5 des Stators 2 können, wie in der Zeichnung gezeigt, als Zungen 9 mit glatten Enden ausgebildet sein, jedoch lassen sich die nach innen weisenden Enden der zungenförmigen Scherelemente auch abgerundet ausbilden, ebenso wie die Scherelemente nach innen spitz zulaufen können.

Die Arme 13 des Rotors 3 können in gleicher Weise am nach außen weisenden Ende glatt, abgerundet oder spitz zulaufend ausgebildet sein.

Die Dicke der Zungen 9 des Stators 2 kann ebenso wie die Dicke der Arme 13 des Rotors 3 zum jeweils äußeren Ende geringer werden, so daß der Scherspalt über seine radiale Länge nur dann gleichförmige Weite aufweist, wenn die Dickenverringerung der miteinander zusammenwirkenden Zungen 9 und Arme 13 gleichförmig ist. Bei unterschiedlicher
Dickenveränderung der miteiander zusammenwirkenden Scherelemente erhält man hingegen in radialer Richtung eine Verengung oder Erweiterung des Scherspaltes.

Die Dicke der Zungen 9 des Stators 2 und gegebenenfalls auch die Dicke der Arme 13 des Rotors 3 kann in horizontaler Richtung bzw. innerhalb einer Ebene variieren, so daß diese Scherelemente einen etwa keilförmigen Querschnitt aufweisen. Dadurch ergibt sich in tangentialer Richtung eine Verengung des Scherspaltes, wobei es zweckmäßig ist, daß der dünnere Abschnitt des keilförmigen Querschnittes dieser Scherelemente in Arbeitsrichtung gesehen nach vorne weist, damit der Scherspalt sich in Arbeitsrichtung verengt und somit auf das aufzuschließende Gut noch besser aufschließend einwirkt.

Obwohl in der Zeichnung die als Scherelemente des Stators dienenden Zungen 9 einstückig mit den betreffenden Scheiben 5 des Rotors 2 gezeigt sind, können diese Scherelemente auch, insbesondere wenn sie stabförmige Elemente sind, durch Verschrauben, durch Steckverbindung oder in ähnlicher Weise an dem ringförmigen Körper 8 der Scheiben 5 des Stators 2 befestigt werden. Dann lassen sich diese Scherelemente auswechseln, beispielsweise wenn sie verschlissen sind, ebenso wie man sie aus anderem Material als die sie haltenden Scheiben 5 herstellen kann.

Unterhalb der ersten und oberhalb der letzten Ebene des Stators 2 können am Rotor 3 zusätzliche Messer oder flügelartige Rotorelemente angebracht sein. Dadurch erhält man im Bereich der Aufschließvorrichtung 1 eine stärkere axiale Förderung des aufzuschließenden Gutes, ebenso wie mögliche Stauungen des Gutes schnell und gleichförmig aufgelöst werden.

## Patentansprüche

1. Aufschließvorrichtung für Mischer, mit einem im Behälter des Mischers befestigten Stator (2) und einem gegenüber dem Stator drehbaren Rotor (3), der an einer durch die Wand des Behälters ragenden, mit einem Antrieb verbundenen oder verbindbaren, drehbar gelagerten Welle (11) Aufschließwerkzeuge aufweist, **dadurch gekennzeichnet,**
daß die an der Welle (11) des Rotors (3) vorgesehenen Aufschließwerkzeuge etwa radial von dieser abstehende, an derselben drehfest angebrachte messerförmige Scherelemente wie Arme (13) oder Stäbe sind, die in wenigstens einer radialen Ebene an der Welle (11) angeordnet sind, und daß der Stator (2) - die Welle (11) umschließend - ringförmig ausgebildet ist und mit den messerförmigen Scherelementen des Rotors (3) zusammenwirkende, in einer anderen Ebene wie diese Scherelemente angeordnete Gegenmesser (9) aufweist, so daß die Scherelemente des Rotors und die Gegenmesser des Stators beim Umlauf des Rotors einander nicht berühren.

2. Vorrichtung nach Anspruch 1, dadurch gekennzeichnet, daß die Gegenmesser (9) an ringförmigen Haltern (8) des Stators (2) angeordnete, radial nach innen weisende Ansätze wie zungenartige Scherelemente (9) sind.

3. Vorrichtung nach Anspruch 1 oder 2, dadurch gekennzeichnet, daß der Stator (2) mehrere paketförmig übereinander angeordnete und fest miteinander verbundenen Scheiben (5) mit einem äußeren ringförmigen Körper (8), an dessen innerer Kante radial nach innen vorstehende Scherelemente (9) angeordnet sind, aufweist, wobei zwischen den einzelnen Scheiben (5) jeweils wenigstens ein Distanzelement oder Distanzhalter (6) angeordnet ist, um die Scheiben (5) und damit deren Scherelemente (9) in axialem Abstand voneinander zu halten.

4. Vorrichtung nach einem der Ansprüche 1 bis 3, dadurch gekennzeichnet, daß auf der Welle (11) des Rotors (3) paketförmig übereinander mehrere flache Zerkleinerer (12) drehfest angeordnet sind, die etwa radial oder tangential abstehende messerförmige Arme (13) aufweisen, wobei zwischen den einzelnen Zerkleinerern (12) jeweils ein Distanzhalter auf der Welle (11) angeordnet ist, um die Zerkleinerer (12) und damit deren Arme (13) in axialem Abstand vonenander zu halten.

5. Vorrichtung nach einem der Ansprüche 1 bis 4, dadurch gekennzeichnet, daß die Scheiben (5) des Stators (2) und die Zerkleinerer (12) des Rotors (3) aus plattenförmigem Material wie Stahl bestehen, beispielsweise aus Stahlblech ausgestanzt sind.

6. Vorrichtung nach einem der Ansprüche 1 bis 5, dadurch gekennzeichnet, daß die Scheiben (5) des Stators (2) und die Zerkleinerer (12) des Rotors (3) beispielsweise etwa gleiche Dicke aufweisen und die Distanzelemente (6) des Stators (2) und die Distanzhalter des Rotors (3) gleich dick, jedoch wenigstens etwas dicker als die Scheiben (5) des Stators (2) und die Zerkleinerer (12) des Rotors (3) sind, damit die Werkzeuge (9;12) des Stators (2) und des Rotors (3) beim Umlauf des Rotors einander nicht berühren bzw. nicht in Kontakt miteinander treten.

7. Vorrichtung nach einem der Ansprüche 1 bis 6, dadurch gekennzeichnet, daß die Distanzelemente (6) des Stators (2) und die Distanzhalter des Rotors (3) auswechselbar zwischen die ebenfalls auswechslebaren Scheiben (5) des Stators (2) bzw. Zerkleinerer (12) des Rotors (3) eingebaut sind.

8. Vorrichtung nach einem der Ansprüche 1 bis 7, dadurch gekennzeichnet, daß die Distanzelemente oder Distanzhalter des Stators (2) ununterbrochene Ringscheiben (6) sind.

9. Vorrichtung nach einem der Ansprüche 1 bis 7, dadurch gekennzeichnet, daß die Distanzelemente oder Distanzhalter des Stators (2) Ringsegmente und/oder Buchsen sind.

10. Vorrichtung nach einem der Ansprüche 1 bis 9, dadurch gekennzeichnet, daß die Distanzelemente oder Distanzhalter (6) des Stators eine aufgerauhte, gewellte oder gezahnte Innenseite aufweisen.

11. Vorrichtung nach einem der Ansprüche 1 bis 10, dadurch gekennzeichnet, daß die Scherelemente (9;13) vom Stator (2) und/oder Rotor (3) über ihre Länge und ihre Breite sich ändernde Dicke aufweisen.

12. Vorrichtung nach einem der Ansprüche 1 bis 11, dadurch gekennzeichnet, daß die Scherelemte (9; 13) vom Stator (2) und/oder Rotor (3) auswechselbar angeordnet sind.

13. Vorrichtung nach einem der Ansprüche 1 bis 12, dadurch gekennzeichnet, daß am Rotor (3) oberhalb und unterhalb des Stators (2) messerförmige und/oder flügelartige Werkzeuge angeordnet sind.

## Claims

1. A disintegrating device for mixers, with a stator (2) fixed in the container of the mixer and, rotatable with respect to the stator, a rotor (3) having disintegrating tools on a rotatably mounted shaft (11) connected or adapted to be connected to a drive and projecting through the wall of the container, characterised in that the disintegrating tools provided on the shaft (11) of the rotor (3) are cutter-like shearing elements such as arms (13) or rods which are rotationally rigidly mounted on and project substantially radially from the rotor (3) and which are disposed in at least one radial plane on the shaft (11) and in that the stator (2) - enclosing the shaft (11) - is of annular construction and comprises opposing cutters (9) cooperating with the cutter-like shearing elements of the rotor (3) and disposed in a different plane from the said shearing elements, so that the shearing elements of the rotor and the opposing cutters of the stator do not touch one another when the rotor is rotating.

2. A device according to Claim 1, characterised in that the opposing cutters (9) are radially inwardly directed projections such as tongue-like shearing elements (9) disposed on annular supports (8) on the stator (2).

3. A device according to Claim 1 or 2, characterised in that the stator (2) comprises a plurality of discs (5) connected rigidly to one another and disposed above one another in package form with an outer annular body (8) on the inner edge of which there are radially inwardly projecting shearing elements (9), whereby at least one spacer element or spacer (6) is disposed between each of the individual discs (5) in order to maintain the discs (5) and their shearing elements (9) at an axial distance from one another.

4. A device according to one of Claims 1 to 3, characterised in that a plurality of flat comminuting devices (12) are stacked one above another in rotationally rigid manner on the shaft (11) of the rotor (3) and have projecting substantially radially or tangentially cutter-like arms (13) whereby spacers are disposed on the shaft (11) between the individual comminuting devices (12) so that the comminuting devices (12) and thus their arms (13), are kept at an axial distance from one another.

5. A device according to one of Claims 1 to 4, characterised in that the discs (5) of the stator (2) and the comminuting devices (12) of the rotor (3) consist of plate-like material such as steel, and are, for instance, stamped out from steel plate.

6. A device according to one of Claims 1 to 5, characterised in that the discs (5) of the stator (2) and the comminuting devices (12) of the rotor (3) are for instance of about the same thickness and the spacing elements (6) of the stator (2) and the spacers of the rotor (3) are of the same thickness but are at least somewhat thicker than the discs (5) of the stator (2) and the comminuting devices (12) of the rotor (3) so that the tools (9, 12) on the stator (2) and on the rotor (3) do not touch or come in contact with one another when the rotor is turning.

7. A device according to one of Claims 1 to 6, characterised in that the spacing elements (6) on the stator (2) and the spacers on the rotor (3) are interchangeably fitted between the likewise interchangeable discs (5) on the rotor (2) and/or comminuting devices (12) on the rotor (3).

8. A device according to one of Claims 1 to 7, characterised in that the spacing elements or spacers on the stator (2) are uninterrupted annular discs (6).

9. A device according to one of Claims 1 to 7, characterised in that the spacing elements or spacers on the stator (2) are annular segments and/or bushes.

10. A device according to one of Claims 1 to 9, characterised in that the spacing elements or spacers (6) on the stator have a roughened, undulating or serrated inside surface.

11. A device according to one of Claims 1 to 10, characterised in that the shearing elements (9, 13) on the stator (2) and/or rotor (3) vary in thickness over their length and/or width.

12. A device according to one of Claims 1 to 11, characterised in that the shearing elements (9, 13) on the stator (2) and/or rotor (3) are interchangeable.

13. A device according to one of Claims 1 to 12, characterised in that cutter-like and/or vane-like tools are disposed on the rotor (3) above and below the stator (2).

## Revendications

1. Dispositif de désintégration pour mélangeurs, comprenant un stator (2) fixé dans le récipient du mélangeur et un rotor (3) pouvant tourner par rapport au stator, comportant des outils de désintégration ménagés sur un arbre (11) logé de façon rotative, traversant la paroi du récipient et étant relié ou pouvant être relié à un dispositif d'entraînement, caractérisé en ce que les outils de désintégration prévus sur l'arbre (11) du rotor (3) sont des éléments de cisaillement en forme de couteaux s'étendant radialement à partir de cet arbre et étant solidaires en rotation avec celui-ci, tels que des bras (13) ou des tiges, disposés dans au moins un plan radial de l'arbre (11), et en ce que le stator (2) - entourant l'arbre (11) - est configuré comme un anneau et comporte des contre-couteaux (9) coopérant avec les éléments de cisaillement en forme de couteaux du rotor (3), agencés dans un plan différent de celui de ces éléments de cisaillement, de manière que les éléments de cisaillement du rotor et les contre-couteaux du stator n'entrent pas en contact les uns avec les autres lors de la rotation du rotor.

2. Dispositif selon la revendication 1, caractérisé en ce que les contre-couteaux (9) sont des projections radiales saillant vers l'intérieur, disposées sur des supports annulaires (8) du stator (2), tels que des éléments de cisaillement en forme de languettes (9).

3. Dispositif selon l'une des revendications 1 ou 2, caractérisé en ce que le stator (2) comporte plusieurs disques (5) superposes en un paquet les uns sur les autres, solidaires les uns des autres, présentant un corps extérieur annulaire (8) sur le bord intérieur duquel sont disposés des éléments de cisaillement (9) saillant radialement vers l'intérieur, au moins un élément intercalaire (6) ou entretoise étant disposé(e) entre les différents disques (5) afin de maintenir un espacement axial entre les disques (5) et, de ce fait, entre leurs éléments de cisaillement (9).

4. Dispositif selon l'une des revendications 1 à 3, caractérisé en ce que plusieurs désintégrateurs plats (12) sont disposés sur l'arbre (11) du rotor (3), empilés en paquet les uns au-dessus des autres, de façon solidaire en rotation, qui présentent des bras (13) en forme de couteaux s'étendant à peu près radialement ou tangentiellement, respectivement une entretoise étant disposée sur l'arbre (11) entre les différents désintégrateurs (12), afin de maintenir un espacement axial entre les désintégrateurs (12) et, de ce fait, entre leurs bras (13).

5. Dispositif selon l'une des revendications 1 à 4, caractérisé en ce que les disques (5) du stator (2) et les désintégrateurs (12) du rotor (3) sont constitués d'un matériau en plaques, tel que de l'acier, et sont découpes par exemple dans de la tôle d'acier.

6. Dispositif selon l'une des revendications 1 à 5, caractérisé en ce que les disques (5) du stator (2) et les désintégrateurs (12) du rotor (3) présentent, par exemple, à peu près la même épaisseur, et en ce que les éléments intercalaires (6) du stator (2) et les entretoises du rotor (3) présentent la même épaisseur, mais au moins une épaisseur légèrement plus forte que celle des disques (5) du stator (2) et des désintégrateurs (12) du rotor (3), afin que les outils (9;12) du stator (2) et du rotor (3) ne se heurtent pas ou n'entrent pas en contact les uns avec les autres lors de la rotation du rotor.

7. Dispositif selon l'une des revendications 1 à 6, caractérisé en ce que les éléments intercalaires (6) du stator (2) et les entretoises du rotor (3) sont installés de façon à pouvoir être remplacés entre les disques (5) du stator (2) et les désintégrateurs (12) du rotor (3) également remplaçables.

8. Dispositif selon l'une des revendications 1 à 7, caractérisé en ce que les éléments intercalaires ou entretoises du stator (2) sont des disques annulaires ininterrompus (6).

9. Dispositif selon l'une des revendications 1 à 7, caractérisé en ce que les éléments intercalaires ou entretoises du stator (2) sont des segments d'anneaux et/ou des douilles.

10. Dispositif selon l'une des revendications 1 à 9, caractérisé en ce que les éléments intercalaires ou entretoises (6) du stator présentent une face intérieure rugueuse, ondulée ou dentelée.

11. Dispositif selon l'une des revendications 1 à 10, caractérisé en ce que les éléments de cisaillement (9; 13) du stator (2) et/ou du rotor (3) présentent une épaisseur variant sur la longueur et la largeur de ces éléments.

12. Dispositif selon l'une des revendications 1 à 11, caractérisé en ce que les éléments de cisaillement (9; 13) du stator (2) et/ou du rotor (3) sont disposés de manière à pouvoir être remplacés.

13. Dispositif selon l'une des revendications 1 à 12, caractérisé en ce que des outils en forme de couteaux et/ou en forme de pales sont disposés sur le rotor (3), au-dessus et en dessous du stator (2).
